# EUROPÄISCHE PATENTSCHRIFT

(11) **EP 0 979 349 B1**
(45) Veröffentlichungstag und Bekanntmachung des Hinweises auf die Patenterteilung: **03.07.2002**
(21) Anmeldenummer: 98916625.1
(22) Anmeldetag: 30.04.1998
(51) Int. Cl.: F01P 11/10, F04D 19/00

(54) **KÜHLVORRICHTUNG FÜR DEN VERBRENNUNGSMOTOR EINES KRAFTFAHRZEUGES**
COOLING DEVICE FOR A VEHICLE COMBUSTION MOTOR
DISPOSITIF DE REFROIDISSEMENT POUR MOTEUR A COMBUSTION INTERNE D'UN VEHICULE

(30) Priorität: 02.05.1997 DE 19718704
(43) Veröffentlichungstag der Anmeldung: 16.02.2000
(73) Patentinhaber: Steyr-Daimler-Puch Fahrzeugtechnik AG & CO. KG, 1010 Wien (AT)
(72) Erfinder: SCHREINER, Emerich, A-8112 Gratwein (AT)
(74) Vertreter: Kovac, Werner, Dipl.-Ing.
(86) Internationale Anmeldenummer: AT9800114
(87) Internationale Veröffentlichungsnummer: WO9850689

(56) Entgegenhaltungen:
- DE-A- 3 404 887
- US-A- 5 410 992
- PATENT ABSTRACTS OF JAPAN vol. 096, no. 010, 31.Oktober 1996 & JP 08 165928 A (HINO MOTORS LTD), 25.Juni 1996,

## Beschreibung

Die Erfindung handelt von einer Kühlvorrichtung für den Verbrennungsmotor eines Kraftfahrzeuges, bestehend aus einem Kühlventilator, einem Kühlerpaket und einer Lüfterzarge, die sich von einem den Kühlventilator umgebenden Lüfterring bis an das Kühlerpaket erstreckt, wobei das Kühlerpaket die Projektion des Kühlventilators seitlich und die Projektion des Kühlventilators das Kühlerpaket nach oben und/oder unten überragt.

Eine derartige Kühlvorrichtung ist etwa in der DE-OS 24 39 033, oder auch in der DE-OS 34 04 887 beschrieben. Der Ventilator ist, wie bei Fahrzeugen mit längsliegendem Motor gebräuchlich, von diesem über einen Keilriemen angetrieben. Er bestreicht eine Kreisfläche, deren Höhenlage wegen des Antriebes meist ungünstig und nur mehr in engen Grenzen wählbar ist. Bei modernen Fahrzeugen ist aus aerodynamischen Gründen eine tief abfallende Motorhaube erwünscht. Das bedingt bei einer bestimmten erforderlichen Kühlfläche ein sehr breites und niederes Kühlerpaket.

Das Kühlerpaket überragt die Projektion der Kreisfläche des Lüfters zumindest auf einer Seite (bei asymmetrischer Anordnung), meist aber beiderseits und die Kreisfläche ihrerseits überragt die Oberkante des Kühlerpaketes. Diesen ungünstigen Strömungsversatz hat die Lüfterzarge zu überwinden, was wegen des geringen axialen Abstandes kaum möglich ist. Es entstehen ungenügend oder gar nicht durchströmte Bereiche des Kühlerpaketes und ungenügend angeströmte Sektoren am Kühlventilator. Diese Bereiche und Sektoren sind in der DE-OS 24 39 033 erkennbar.

Die Folge ist, daß das Kühlsystem in bestimmten kritischen Situationen (Standbetrieb in Ländern mit Heissklima, womöglich noch mit eingeschalteter Klimaanlage, Bergfahrt unter Vollast, etc) versagt oder durch aufwendige und kostspielige zusätzliche Vorkehrungen (überdimensionierte Teile, elektrischer Zusatzventilator, temperaturgesteuerte Abschaltung zusätzlicher Wärmequellen, etc) abgesichert sein muß.

Es ist daher Aufgabe der Erfindung, eine Kühlvorrichtung so zu verbessern, daß bei gegebener Dimensionierung von Kühlerpaket und Kühlventilator die Kühlleistung gesteigert wird, mit einem Minimum an Bauaufwand. Nachrüstung bei bestehenden Fahrzeugen soll möglich sein.

Erfindungsgemäß wird das dadurch erreicht, daß die Lüfterzarge in dem die Projektion des Kühlventilators seitlich überragenden Teil einen vertikalen Strömungskanal mit in der vertikalen Strömungsrichtung zunehmendem Querschnitt und in dem die Projektion des Kühlerpaketes überragenden Teil einen Sammelraum bildet, wobei der vertikale Strömungskanal in den Sammelraum übergeht und der Sammelraum zu dem die Projektion des Kühlerpaketes überragenden Teil des Kühlventilators offen ist.

Auf diese Weise stehen die nach dem. Stand der Technik nicht durchströmten Bereiche des Kühlerpaketes über den vertikalen Strömungskanal und den Sammelraum mit dem ungenügend angeströmten Sektor des Kühlventilator in Verbindung. Beide Flächen wer-den ausgenutzt. Damit wurde nur durch Einsatz der erfindungsgemäß gestalteten Lüfterzarge die Kühlleistung bei simulierter Bergfahrt mit Höchstzuggewicht um 8 % und bei Leerlauf am Stand sogar um 25 % gesteigert.

Je nach räumlicher Zuordnung von Kühlventilator und Kühlerpaket wird ein solcher vertikaler Strömungskanal beiderseits oder nur auf einer Seite des Lüfterringes vorgesehen. Der Sammelraum wird in der Regel über dem Kühlerpaket gebildet, er könnte aber zuordnungsbedingt auch unter dem Kühlerpaket oder oben und unten gebildet sein.

In Weiterführung des Erfindungsgedankens kann der Sammelraum das Kühlerpaket in der dem Kühlerventilator abgewandten Richtung übergreifen (Anspruch 2) und kann der vertikale Strömungskanal den Lüfterring aussen umgreifen (Anspruch 3). Dadurch werden ohne Vergrößerung der Einbaumaße große Querschnitte des vertikalen Strömungskanales und des Sammelraumes erreicht und die Lüfterzarge kann eine fertigungstechnisch besonders praktische Form erhalten. Die Motorhaube kann dann besonders flach geführt sein.

Bei annähernd symmetrischer Anordnung von Kühlerpaket und Kühlventilator ist auf beiden Seiten der Lüfterzarge ein vertikaler Strömungskanal angeordnet (Anspruch 4).

Zur optimalen Weiterbildung der Erfindung wird der Strömungsquerschnitt des vertikalen Strömungskanales so gewählt, daß er im Maße der bestrichenen Kühlerfläche zunimmt. Dadurch bleiben die Strömungsgeschwindigkeiten im Kanal ungefähr gleich, sodaß ein Minimum an Strömungsverlusten auftritt.

Im Folgenden wird die Erfindung anhand von Abbildungen beschrieben und erläutert. Es stellen dar:
- Fig. 1:: Kühlvorrichtung nach dem Stand der Technik, schematisch im Längsschnitt;
- Fig.2:: Ansicht nach II in Fig.1;
- Fig.3:: Längsschnitt durch eine erste Ausführungsform der erfindungsgemäßen Kühlvorrichtung;
- Fig.4:: Ansicht in Fahrtrichtung zu Fig.3;
- Fig.5:: Horizontalschnitt nach V-V in Fig.3;
- Fig.6:: Längsschnitt durch eine zweite Ausführungsform der erfindungsgemäßen Kühlvorrichtung;
- Fig.7:: Ansicht in Fahrtrichtung zu Fig.6;
- Fig.8:: Horizontalschnitt nach VIII-VIII in Fig.6.

In Fig.1 und 2 ist die tragende Struktur des Fahrzeuges durch einen Längsträger 1 versinnbildlicht. Auf diesem ist ein Kühlerpaket 2 in bekannter Weise über vibrationsdämpfende Elemente gelagert. Ein Motorraumblech 3 schließt oben an das Kühlerpaket 2 an und kann ggf ein Schott bilden. Es ist ebenfalls Teil der Fahrzeugstruktur und dient als Schwelle für eine Motorhaube 4, die mittels eines Schlosses 5 mit dem Motorraumblech 3 verriegelbar ist. Ein Kühlergrill 6 und eine Stoßstange 7 sind nur angedeutet.

Eine Lüfterzarge 8 nach dem Stand der Technik erstreckt sich von einem Lüfterring 9 bis an das rechteckige Kühlerpaket 2. Der Lüfterring 9 umgibt mit einigem Spiel einen Kühlventilator 10, wie gebräuchlich ein Axialventilator, der entweder am nicht dargestellten Motor befestigt und von diesem angetrieben ist, oder von einem eigenen Antriebsmotor (nicht dargestellt) angetrieben wird und an der Lüfterzarge 8 befestigt ist.

In Fig.2 ist zu erkennen, daß der Teil 11 der vom Ventilator 10 bestrichenen Fläche das Kühlerpaket 2 überragt und daß ein Teil 12 der Fläche des Kühlerpaketes von der Projektion des Kühlventilators 10 nicht bestrichen ist. Die Lüfterzarge 8 verläuft daher seitlich des Kühlventilators 10 praktisch quer zur Fahrtrichtung, so daß der Teil 12 des Kühlerpaketes 2 praktisch nicht durchströmt wird.

In Fig.3,4,5 ist eine erfindungsgemäß gestaltete Lüfterzarge summarisch mit 18 bezeichnet. Sie kann aus Blech gefertigt oder ein einziger Kunststoffteil sein. Sie reicht von der kreisförmigen Lüfterzarge 9 bis an das Kühlerpaket 2. Dort bildet sie einen unteren Anschlußrand 19, einen seitlichen Anschlußrand 20 und einen oberen Anschlußrand 21. Die Lüfterzarge 18 bildet hinter den Teilen 12 des Kühlerpaketes 2 einen vertikalen Strömungskanal 23, dessen Querschnitt jeweils von dessen Breite und Tiefe bestimmt wird. Die Tiefe ist durch eine Deckfläche 24 gegeben.

In Fig.3 ist zu erkennen, daß die Tiefe des Strömungskanales 23 von unten nach oben zunimmt. In der gezeigten Ausführungsform sind beiderseits des Ventilators 10 je ein derartiger vertikaler Strömungskanal vorgesehen. Oben mündet letzterer in einen Sammelraum 22, der das Kühlerpaket 2 nach vorne übergreift. Dadurch kann er so gestaltet werden, daß die in den Strömungskanälen 23 geförderte Luft umgelenkt und dem überragenden Teil 11 der vom Kühlventilator 10 bestrichenen Fläche zugeführt werden kann.

Die abgewandelte Form gemäß Fig.6,7,8 unterscheidet sich von der vorhergehenden dadurch, daß die Lüfterzarge 28 einen Sammelraum 32 bildet, der um einen Zusatzraum 35 vergrößert ist. Dieser entsteht dadurch, daß die vertikalen Strömungskanäle 33 den Lüfterring 9 ganz umfassen. Die Strömungskanäle 33 können tiefer ausgebildet sein, die Lage der Deckfläche 34 ist in Figur 6 beispielsweise angedeutet.

Durch die erfindungsgemäß gestalteten Lüfterzargen kann ohne Vergrößerung der Entfernung zwischen Kühlerpaket 2 und Ventilator 10 die gesamte Fläche des Kühlerpaketes 2 wirksam durchströmt werden, unabhängig von der Lage der Achse des Kühlventilators 10 und von der Lage des Kühlerpaketes 2. In jedem Fall sind die Querschnittsverläufe der vertikalen Strömungskanäle im Rahmen der aus dem Ventilatorenbau bekannten Regeln den aerodynamischen Erfordernissen anpaßbar.

## Patentansprüche

1. Kühlvorrichtung für den Verbrennungsmotor eines Kraftfahrzeuges, bestehend aus einem Kühlventilator (10), einem Kühlerpaket (2) und einer Lüfterzarge, die sich von einem den Kühlventilator umgebenden Lüfterring (9) bis an das Kühlerpaket erstreckt, wobei das Kühlerpaket die Projektion des Kühlventilators seitlich und die Projektion des Kühlventilators das Kühlerpaket nach oben und/oder unten überragt, **dadurch gekennzeichnet, daß** die Lüfterzarge (18;28) in dem die Projektion des Kühlventilators (10) seitlich überragenden Teil (12) einen vertikalen Strömungskanal (23;33) mit in der vertikalen Strömungsrichtung zunehmendem Querschnitt und in dem die Projektion des Kühlerpaketes (2) überragenden Teil (11) einen Sammelraum (22;32,35) bildet, wobei der vertikale Strömungskanal (23;33) in den Sammelraum übergeht und der Sammelraum zu dem die Projektion des Kühlerpaketes überragenden Teil des Kühlventilators (10) offen ist.

2. Kühlvorrichtung nach Anspruch 1, **dadurch gekennzeichnet, daß** der Sammelraum (22;32,35) das Kühlerpaket (2) in der dem Kühlerventilator (10) abgewandten Richtung nach vorne übergreift.

3. Kühlvorrichtung nach Anspruch 1, **dadurch gekennzeichnet, daß** der vertikale Strömungskanal (33) den Lüfterring (9) aussen umgreift.

4. Kühlvorrichtung nach Anspruch 1, **dadurch gekennzeichnet, daß** auf beiden Seiten der Lüfterzarge (18;28) ein vertikaler Strömungskanal (23;33) angeordnet ist.

## Claims

1. Cooling apparatus for the internal combustion engine of a motor vehicle, comprising a cooling-air fan (10), a radiator assembly (2) and a fan shroud which extends from a fan ring (9), enclosing the cooling-air fan, as far as the radiator assembly, the radiator assembly projecting laterally beyond the projection of the cooling-air fan, and the projection of the cooling-air fan projecting upward and/or downward beyond the radiator assembly, **characterized in that** the fan shroud (18; 28) forms, in the part (12) which projects laterally beyond the projection of the cooling-air fan (10), a vertical flow duct (23; 33) with a cross section which increases in the vertical flow direction and, in the part (11) which projects beyond the projection of the radiator assembly (2), a collecting chamber (22; 32, 35), the vertical flow duct (23; 33) merging into the collecting chamber and the collecting chamber being open toward that part of the cooling-air fan (10) which projects beyond the projection of the radiator assembly.

2. Cooling apparatus according to Claim 1, **characterized in that** the collecting chamber (22; 32, 35) overlaps the radiator assembly (2) toward the front in the direction oriented away from the cooling-air fan (10).

3. Cooling apparatus according to Claim 1, **characterized in that** the vertical flow duct (33) grips around the fan ring (9) on the outside.

4. Cooling apparatus according to Claim 1, **characterized in that** a vertical flow duct (23; 33) is arranged on both sides of the fan shroud (18; 28).

## Revendications

1. Dispositif de refroidissement pour le moteur à combustion interne d'un véhicule automobile, constitué d'un ventilateur de refroidissement (10), d'un ensemble formant radiateur (2) et d'un carter de ventilateur qui s'étend depuis une couronne de ventilateur (9), entourant le ventilateur de refroidissement, jusqu'à l'ensemble formant radiateur, dans lequel l'ensemble formant radiateur est saillant latéralement par rapport à la projection du ventilateur de refroidissement et la projection du ventilateur de refroidissement est saillant vers le haut et/ou vers le bas par rapport à l'ensemble formant radiateur, **caractérisé en ce que** le carter de ventilateur (18 ; 28) forme dans la partie (12) saillant latéralement par rapport à la projection du ventilateur de refroidissement (10) un canal d'écoulement vertical (23 ; 33) dont la section augmente dans la direction d'écoulement verticale et dans la partie (11) saillant par rapport à la projection de l'ensemble formant radiateur (2) un espace collecteur (22 ; 32, 35), le canal d'écoulement vertical (23 ; 33) pénétrant dans l'espace collecteur et l'espace collecteur étant ouvert en direction de la partie du ventilateur de refroidissement (10) qui est saillante par rapport à la projection de l'ensemble formant radiateur.

2. Dispositif de refroidissement selon la revendication 1, **caractérisé en ce que** l'espace collecteur (22 ; 32, 35) s'étend en avant de l'ensemble formant radiateur (2) dans la direction du ventilateur de refroidissement (10).

3. Dispositif de refroidissement selon la revendication 1, **caractérisé en ce que** le canal d'écoulement vertical (33) entoure extérieurement la couronne de ventilateur (9).

4. Dispositif selon la revendication 1, **caractérisé en ce qu'**un canal d'écoulement vertical (23 ; 33) est agencé de chaque côté du carter de ventilateur (18 ; 28).
